# EUROPÄISCHE PATENTSCHRIFT

(11) **EP 2 548 819 B1**
(45) Veröffentlichungstag und Bekanntmachung des Hinweises auf die Patenterteilung: **09.09.2020**
(21) Anmeldenummer: 12004821.0
(22) Anmeldetag: 28.06.2012
(51) Int. Cl.: B65D 85/10

(54) **Zigarettenpackung sowie Verfahren zum Herstellen derselben**
Cigarette package and method of making said package
Paquet de cigarettes et procédé de fabrication dudit paquet

(30) Priorität: 19.07.2011 DE 102011107926; 03.08.2011 DE 102011109233
(43) Veröffentlichungstag der Anmeldung: 23.01.2013
(73) Patentinhaber: Focke & Co. (GmbH & Co. KG), 27283 Verden (DE)
(72) Erfinder: Buse, Henry, 27374 Visselhövede (DE); Köster, Johann, 27283 Verden (DE); Schwecke, Jürgen, 27318 Hilgermissen (DE)
(74) Vertreter: Aulich, Martin

(56) Entgegenhaltungen:
- EP-A1- 0 803 450
- EP-A1- 0 895 946
- EP-A1- 0 960 831
- EP-B1- 0 803 450
- WO-A1-01/85574

## Beschreibung

Die Erfindung betrifft Packungen mit einer Außenumhüllung aus Folie, insbesondere Zigarettenpackungen, in der Ausführung gemäß Oberbegriff des Patentanspruchs 1.

Insbesondere Zigarettenpackungen sind üblicherweise mit einem besonders ausgebildeten Zuschnitt versehen, der insbesondere aus fiskalischen Gründen bei Ingebrauchnahme der Packung zerstört werden muss. Dies gilt für die in vielen Ländern übliche Steuerbanderole.

Eine Packung gemäß Oberbegriff des Anspruchs 1 ist bekannt aus der WO 01/85574 A1. Darin wird eine Außenumhüllung einer Packung mit einem Aufreißstreifen durchtrennt, derart, dass ein Teilstück einer Banderole an der Packung verbleibt und ein weiteres, anderes Teilstück an einem oberen Teil der Außenumhüllung haftet und mit diesem entfernt wird.

Aus der EP 0 895 946 B1 ist eine Packung bekannt, bei der der Aufreißstreifen für die Durchtrennung der Außenumhüllung als Mittel verwendet wird für die (etwa mittige) Durchtrennung der Banderole. Diese ist nach Darstellung der Schrift durch vollflächige Leimverbindungen einerseits mit der Packung selbst und andererseits mit der Innenseite der Außenumhüllung verbunden. Die der Außenumhüllung zugeordnete Leimschicht soll nur zeitweilig wirksam sein (Stick-No-Stick-Leim), um die Banderole beim Herstellungsprozess der Packungen an einer Folienbahn für die Außenumhüllung positionsgerecht zu fixieren. Die Verbindung der Banderole mit der Außenumhüllung verliert demnach ihre Wirkung, sodass letztendlich die Banderole nur (vollflächig) mit der Packung verbunden ist und beim Betätigen des Aufreißstreifens durchtrennt wird.

Bei einer aus der EP 0 803 450 B1 ebenfalls bekannten Zigarettenpackung mit Banderole, Außenumhüllung und Aufreißstreifen ist die Banderole mittels Leim (nur) an der Innenseite der Innenumhüllung angebracht, und zwar im Bereich des innen verlaufenden Aufreißstreifens. Beim Betätigen desselben zur Durchtrennung der Außenumhüllung wird die Banderole durchtrennt.

Auch in der EP 1 995 183 A1 wird eine Packung offenbart, bei der eine Banderole an der Packung und an der Außenumhüllung angebracht ist. Die Klebeverbindung zur Außenumhüllung ist wesentlich stärker als die zur Packung, so dass beim Entfernen der Außenumhüllung die Banderole komplett von der Packung entfernt wird. Dabei wird die Banderole aufgrund von Schwächungslinien zerstört.

Aus der EP 1 861 324 B1 ist eine Packung mit Außenumhüllung bekannt, die eine rückseitig an einem Deckel der Packung angeordnete Banderole aufweist, die mit der Verpackung einerseits und mit der Außenumhüllung andererseits verbunden ist. WO 01/85574 offenbart eine Zigarettenpackung mit einer Außenumhüllung aus Folie und mit einer zwischen der Packung und der Außenumhüllung angebrachten Banderole, die beim Beseitigen der Außenumhüllung unter Mitwirkung eines die Außenumhüllung durchtrennenden, an dieser angebrachten Aufreißstreifens durchtrennbar ist.

Die bekannten Ausführungen sind nicht geeignet, eine zuverlässige, manipulationsfreie Beseitigung bzw. Zerstörung der Banderole bei Ingebrauchnahme der Packung zu gewährleisten.

Mit der Erfindung wird die Technologie der Zerstörung von Banderolen bei Packungen mit einer Außenumhüllung aus Folie weiterentwickelt und verbessert. Die der Erfindung zugrundeliegende Aufgabe besteht darin die Banderole, die Außenumhüllung und/oder den Aufreißstreifen so auszubilden bzw. anzuordnen, dass für alle Ausführungen von (quaderförmigen) Packungen eine nachvollziehbare, zuverlässige Banderolenentwertung gegeben ist.

Zur Lösung dieser Aufgabe ist die erfindungsgemäße Packung mit den Merkmalen des Kennzeichens des Anspruchs 1 ausgebildet.

Bei der erfindungsgemäßen Packung wird demnach erreicht, dass beim Betätigen des Aufreißmittels für die Außenumhüllung und/oder beim Beseitigen dieser Außenumhüllung mindestens ein Teilstück der Banderole entfernt wird, nämlich aufgrund entsprechender Verbindung mit der Außenumhüllung. Mindestens ein anderes, definiertes Teilstück der Banderole bleibt an der Packung, so dass auch nach Beseitigung der Außenumhüllung das ursprüngliche Vorhandensein einer Banderole und deren Zerstörung ausschließlich anhand der Packung nachvollziehbar ist.

Die (rechteckige) Banderole ist mit mindestens einer im Wesentlichen quer zur Längserstreckung verlaufenden Schwächungslinie, insbesondere einer Perforationslinie versehen, die so angebracht ist, dass (das) beim Beseitigen der Außenumhüllung an der Packung verbleibende Teilstück(e) der Banderole durch eine definierte, exakte Randkante - aufgrund der Schwächungslinie - begrenzt ist.

Um die gezielte Trennung bzw. Teilung der Banderole beim Öffnungsvorgang zu bewirken, ist diese mittels definierten (Leim-)Verbindungen einerseits mit der Packung und andererseits mit der Innenseite der Außenumhüllung verbunden, wobei Leimbereiche, insbesondere Leimstreifen oder Leimpunkte, dem einen Teilstück zur Verbindung mit der Packung und dem anderen Teilstück zur Verbindung mit der Außenumhüllung zugeordnet sind. Weiterhin ist von Bedeutung, dass die Schwächungslinie der Banderole die durch den Aufreißstreifen in der Folie der Außenumhüllung erzeugten Risslinien bzw. Risskanten in der Form bzw. im Verlauf beeinflusst, insbesondere durch schräg bzw. divergierend angeordnete Schwächungslinien. Der Aufreißstreifen zum Durchtrennen der Außenumhüllung ist in einer besonderen Relativstellung zu den an unterschiedlichen Seiten der Banderole angeordneten Leimstellen einerseits und zu der Perforationslinie bzw. den Perforationslinien andererseits angeordnet, so dass beim Beseitigen der Außenumhüllung die Trennung zwischen den der Packung zugeordneten Teilstücken einerseits und den der Außenumhüllung zugeordneten Teilstücken andererseits erfolgt.

Bei der Herstellung von erfindungsgemäß ausgebildeten Packungen werden vorzugsweise Verfahren und Vorrichtung eingesetzt, die eine Weiterentwicklung herkömmlicher Technologien (EP 0 895 946 B1) sind. Gemäß einer erster Ausführung des Verfahrens und der Vorrichtung wird eine fortlaufende (Folien-)Bahn für die Außenumhüllung mittels Leimkopf positionsgerecht mit Leimstellen zum Anbringen der Banderole an die Bahn versehen, insbesondere mit Leimstellen aus PSA Kleber (pressure sensitive adhesive). Dieser Kleber wird im Hotmeltverfahren aufgetragen. In einer nachfolgenden (zweiten) Leimstation wird die Banderole an der freien Seite - in versetzter Relativstellung - mit Leim versehen, um eine Verbindung mit der Packung herzustellen. Der in dieser zweiten Leimstation aufgebrachte Leim kann ebenfalls dauerklebriger PSA-Leim sein. Alternativ kann auf die freie Seite der an der Bahn fixierten Banderole konventionelles Hotmelt zur Bildung der die Banderole mit der Packung verbindenden Leimstellen aufgebracht. Diese werden nach Fertigstellung der Packung durch Wärme und Druck aktiviert.

Eine weitere Alternative des Verfahrens besteht darin, die Verbindung der (zuerst) an der Bahn fixierten Banderole mit der Packung getrennt von der Vorbereitung der Bahn durchzuführen. In diesem Falle wird Leim, insbesondere Kaltleim, auf die einer Zuschnittstation zugeführten Packungen aufgebracht, und zwar gezielt im Bereich der anzubringenden Banderole. Wenn der Zuschnitt für die (mit Banderole versehene) Außenumhüllung um die Packung herumgefaltet wird, ergibt sich die Verbindung der Banderole mit der Packung über die an der Packung angebrachten Leimstellen.

Gemäß einer weiteren Alternative kann Leim auf die separat zugeführten Banderolen aufgebracht werden. In einem ersten Verfahrensschritt werden separate Banderolen auf einer den Packungen zugekehrten Seite mit (Kalt-)Leim versehen und sodann positionsgerecht auf die Packung aufgelegt. Danach wird Leim auf die freie Außenseite der Banderole (an der Packung) in versetzter Position aufgebracht, vorzugsweise konventionelles Hotmelt. Danach wird der Zuschnitt in üblicher Weise gefaltet und der Hotmelt-Leim durch Wärme aktiviert.

Weitere Einzelheiten der Packung und des Herstellungsverfahrens werden nachfolgend anhand der Zeichnungen näher erläutert. Es zeigt:
- Fig. 1: eine Zigarettenpackung mit Außenumhüllung und Banderole in perspektivischer Darstellung,
- Fig. 2: die Packung gemäß Fig. 1 in einem Horizontalschnitt der Schnittebene II-II in Fig. 1, bei vergrößertem Maßstab,
- Fig. 3: die Packung gemäß Fig. 1 während einer Phase der Beseitigung der Außenumhüllung in perspektivischer Darstellung,
- Fig. 4: eine Darstellung entsprechend Fig. 1 für ein anderes Ausführungsbeispiel,
- Fig. 5: einen Horizontalschnitt in der Schnittebene V-V der Fig. 4 bei vergrößertem Maßstab,
- Fig. 6: eine Darstellung analog Fig. 3 zu dem Ausführungsbeispiel der Fig. 4,
- Fig. 7: ein weiteres Ausführungsbeispiel einer Packung in einer Darstellung analog Fig. 1, Fig. 4,
- Fig. 8: einen Horizontalschnitt VIII-VIII in Fig. 7, bei vergrößertem Maßstab,
- Fig. 9: eine Darstellung analog Fig. 3, Fig. 6 zu dem Ausführungsbeispiel der Fig. 7,
- Fig. 10: eine Vorrichtung zum Anbringen von Banderolen und Außenumhüllungen an Packungen in schematischer Seitenansicht,
- Fig. 11: eine andere Ausführungsform einer Vorrichtung zum Herstellen von Packungen mit Außenumhüllung und Banderole, ebenfalls in schematischer Seitenansicht.

Packungen 10 für empfindliche Konsumgüter, insbesondere für Zigaretten, sind vielfach von einer Außenumhüllung 11 aus Folie umgeben zum Schutz des Packungsinhalts. Packung 10 und Außenumhüllung 11 bilden begrifflich eine Packungseinheit. Die gezeigten Ausführungsbeispiele betreffen Zigarettenpackungen 10 aus dünnem Karton. Konkret wird eine Packung 10 des Typs "shell and slide" gezeigt. Diese besteht standardmäßig aus einer Innenpackung, nämlich einem Schieber 12 und einer Außenpackung, nämlich einer Hülse 13. Der Schieber 12 ist üblicherweise als trayförmiger Behälter ausgebildet. Die Hülse 13 besteht aus einem im Wesentlichen rechteckigen Zuschnitt, der zu einem beidendig offenen, im Querschnitt rechteckigen Hohlkörper gefaltet ist. Eine (großflächige) Rückwand 14 weist eine Lappenverbindung 15 auf, nämlich einen Randlappen, der mit einem Wandlappen der Rückwand 14 durch Klebung verbunden ist.

Die Außenumhüllung 11 besteht vorzugsweise aus einem Folienzuschnitt, der die Packung 10 vollständig umgibt. Bei der vorliegenden Ausführungsform ist die Außenumhüllung 11 so um die Packung 10 herumgefaltet, dass eine Stirn- oder Frontseite 16 der Packung 10 - bei dem vorliegenden Ausführungsbeispiel eine obere, offene Seite der Hülse 13, eine durchgehende, geschlossene Abdeckung bzw. Wandung der Außenumhüllung 11 aufweist. Gegenüberliegend im Bereich einer Bodenwand (nicht gezeigt) ist eine Überlappung von Folienlappen gebildet. Des Weiteren sind im Bereich schmaler Seitenflächen der Außenumhüllung 11 komplexe Faltungen vorgesehen, nämlich sogenannte Kuvertfaltungen.

Zum Öffnen der Packung 10 bei erstmaliger Ingebrauchnahme wird die Außenumhüllung 11 ganz oder teilweise entfernt. Zu diesem Zweck ist eine Öffnungshilfe vorgesehen in der Ausführung als Aufreißstreifen 19 oder Aufreißfaden. Der Aufreißstreifen 19 erstreckt sich vorzugsweise ringsherum um die Packung 10, vorliegend im Bereich einer Vorderseite, Rückseite 14, Boden- und Frontseite 16, und zwar (etwa) in einer vertikalen (gedachten) Mittelebene. Der Aufreißstreifen 19 ist mit dem Zuschnitt der Außenumhüllung 11 innenseitig durchgehend verbunden, vorzugsweise durch Klebung.

Zum Erfassen des Aufreißstreifens 19 beim Öffnen der Packungseinheit ist eine Grifflasche 20 an einem freien Ende gebildet. Durch Erfassen dieser Grifflasche 20 und Ziehen des Aufreißstreifens 19 durchtrennt dieser zu beiden Seiten fortlaufend die Folie der Außenumhüllung 10. Bei dem vorliegenden Beispiel für die Anordnung des Aufreißstreifens 19 entstehen nach dem Heraustrennen desselben zwei kappenförmige Teilhüllen 21, 22, die seitlich von der Packung 10 abgezogen werden können (Fig. 3). Die Grifflasche 20 ist vorzugsweise unten angeordnet im Bereich einer Bodenwand bzw. gegenüberliegend zur Frontseite 16 und liegt an der Rückseite der Packungseinheit bzw. der Rückwand 14 frei zum manuellen Erfassen.

Die Packung 10 bzw. die Packungseinheit ist mit einem Sonderzuschnitt versehen, nämlich einer Banderole 23, die beim erstmaligen Öffnen der Packungseinheit zerstört und teilweise beseitigt werden soll. Die Banderole 23 ist insbesondere eine fiskalische bzw. Steuer-Banderole. Diese ist so anzubringen, dass sie durch den Vorgang des Erstöffnens zerstört wird.

Die Banderole 23 ist hier an einer großflächigen Wandung der Packung 10 angebracht, vorliegend an der Rückwand 14 der Hülse 13, und zwar benachbart zu einem oberen Rand der Rückwand 14 bzw. benachbart zur Frontseite 16. Die rechteckige, langgestreckte bzw. streifenförmige Banderole 23 erstreckt sich quer zur Längserstreckung der Packung 10.

Die Packungseinheit ist so ausgebildet, dass durch Beseitigen der Außenumhüllung 11, mittels Aufreißstreifen 19, die Banderole 23 geteilt wird. Im Ergebnis bleibt mindestens ein Teilstück 24 der Banderole 23 an der Packung 10, also in Verbindung mit dieser. Mindestens ein anderes Teilstück 25 der Banderole 23 haftet an der Außenumhüllung 11, wird also entsorgt. Zu diesem Zweck ist die Banderole mit unterschiedlichen Verbindungsmitteln, vorliegend mit Leim, einerseits an der Packung 10 und andererseits, nämlich an anderer Stelle, mit der Innenseite der Außenumhüllung 11 verbunden. Der Aufreißstreifen 19 ist zwischen den funktional zugeordneten Verbindungsstellen der Banderole 23 positioniert, so dass durch die Banderole 23 unmittelbar oder mittelbar mindestens zwei Teilstücke 24, 25 der Banderole 23 entstehen. Die Durchtrennung der Banderole 23 erfolgt unmittelbar durch den Aufreißstreifen 19, der zu diesem Zweck an der Innenseite der Banderole 23 verläuft, also zwischen Banderole 23 und Packung 10 bzw. Rückwand 14.

Bei dem Ausführungsbeispiel gemäß Fig. 1 bis 3 ist die Banderole 23 durch einen ersten Leimstreifen 26 mit der Packung 10 verbunden, hier mit der Rückwand 14. Der Leimstreifen 26 erstreckt sich randseitig annähernd über die volle Breite der Banderole 23. Mindestens eine weitere Leimverbindung bzw. ein weiterer Leimstreifen 27 ist mit Abstand von dem ersten Leimstreifen 26 und im Wesentlichen parallel zu diesem angeordnet, und zwar auf der gegenüberliegenden Seite der Banderole 23 zur Verbindung derselben mit der Innenseite der Außenumhüllung 11. Der Aufreißstreifen 19 ist zwischen diesen beiden Leimstreifen 26, 27 positioniert, mit der Folge, dass bei Betätigen des Aufreißstreifens 19 die Banderole 23 zwischen den nach entgegengesetzten Seiten wirkenden Leimstreifen 26, 27 durchtrennt wird. Das Teilstück 24 mit dem Leimstreifen 26 bleibt in Verbindung mit der Packung 10 und das Teilstück 25 mit dem Leimstreifen 27 in Verbindung mit der Außenumhüllung 11.

Aufgrund der Abmessung der Banderole 23 ist vorliegend ein dritter Leimstreifen 28 vorgesehen, der im Bereich des Teilstücks 25 zur Verbindung der Banderole 23 mit der Außenumhüllung 10 angeordnet, ebenfalls parallel und in einem ausgewogenen Abstand von dem benachbarten Leimstreifen 27, so dass die Banderole 23 insgesamt der geometrischen Form entsprechend durch Leim fixiert ist.

Eine weitere Besonderheit ist die Anordnung mindestens einer Schwächungslinie in bzw. an der Banderole 23, vorliegend eine Perforationslinie 29, die sich quer zur Banderole 23 über die volle Breite derselben erstreckt. Aufgrund der Anordnung in Fig. 1 bis 3 liegt die Perforationslinie 29 parallel zum Aufreißstreifen 19 und mit geringem Abstand von diesem auf der dem Leimstreifen 26 zugeordneten Seite. Beim Betätigen des Aufreißstreifens 19 wird dadurch eine exakte, definierte Begrenzung des Teilstücks 24 (an der Packung 10) geschaffen, nämlich entsprechend der Schwächungslinie (Fig. 3). Eine weitere Perforationslinie kann alternativ auf der anderen Seite des Aufreißstreifens 19, also benachbart zum Leimstreifen 27, angebracht sein. Jedenfalls ist ein kleineres Teilstück 24 mit optisch ansprechender Form dauerhaft mit der Packung 10 verbunden. Ein Reststück 30 der Banderole 23 wird beim Betätigen des Aufreißstreifens 19 durch diesen erfasst und aus der Banderole 23 herausgetrennt aufgrund der Verbindung des Aufreißstreifens 19 mit der Banderole 23 durch Kleber (Fig. 3).

Das Ausführungsbeispiel gemäß Fig. 4 bis Fig. 6 zeigt als Beispiel die gleiche Ausführung einer Packung 10 (Schieber-Hülse-Packung). Auch die Außenumhüllung 10 mit Aufreißstreifen 19 ist in gleicher Weise angeordnet.

Die Banderole 23 ist bei diesem Ausführungsbeispiel so fixiert, dass beim Auftrennen bzw. beim Beseitigen der Außenumhüllung 11 die Durchtrennung der Banderole 23 in die Teilstücke 24, 25 erfolgt.

Der Aufreißstreifen 19 ist bei diesem Beispiel nur mittelbar an der Durchtrennung der Banderole 23 beteiligt und liegt im Bereich der Banderole 23 an der Außenseite, also zwischen Banderole 23 und Außenumhüllung 11 (Fig. 5). Der Aufreißstreifen 19 wirkt demnach wie bei herkömmlichen Packungen ausschließlich zur Durchtrennung der Außenumhüllung 11. Wird diese von der Packung 10 abgezogen bzw. abgenommen, entsteht die Trennung in Teilstücke 24, 25. Zu diesem Zweck ist das erste (größere) Teilstück 24 über Leimverbindungen, vorliegend über Leimpunkte 31, mit der Packung 10 - Rückwand 14 - und der Bereich des Teilstücks 25 ebenfalls mit Leimpunkten 32 an der Innenseite der Außenumhüllung 11 fixiert. Die Leimpunkte 31, 32 sind in Punktreihen 33, 34 in Längsrichtung der Banderole 23 angeordnet, und zwar hinsichtlich der Leimpunkte 31 einerseits und 32 andererseits auf unterschiedlichen Seiten der Banderole 23. Die Leimpunkte 32 zur Befestigung des Teilstücks 25 an der Außenumhüllung 11 sind großflächiger als die übrigen Leimpunkte 31. Vorzugsweise bestehen die Leimpunkte 31, 32 aus Hotmeltleim. Eine Schwächungslinie bzw. Perforationslinie 29 ist wiederum in einem Bereich zwischen den unterschiedlich wirkenden Leimpunkten 31, 32 angeordnet, so dass das an der Packung 10 bleibende Teilstück 24 eine korrekte Trennkante aufweist.

Das Ausführungsbeispiel gemäß Fig. 7 bis Fig. 9 ist hinsichtlich der Packungseinheit, also in Bezug auf die Packung 10 und die Außenumhüllung 11, in der beschriebenen Weise ausgebildet. Die innovative Besonderheit bezieht sich auf die Banderole 23. Diese ist vorzugsweise etwa mittig an der Packung 10 angebracht (Rückwand 14). Durch (zwei) unter einem Winkel zueinander angeordnete Schwächungslinien bzw. Perforationslinien 35, 36 wird die Banderole 23 beim Öffnen der Packungseinheit bzw. der Außenumhüllung 11 in drei Teilstücke aufgeteilt, nämlich die Teilstücke 37, 38 in (dauerhafter) Verbindung mit der Packung 10 und ein drittes Teilstück 39, welches mit der Außenumhüllung 11 bzw. mit dem Aufreißstreifen 19 entfernt wird.

Die Banderole 23 ist entsprechend dieser Aufteilung mit der Packung 10 einerseits und der Außenumhüllung 11 andererseits durch Leimstellen verbunden. Im Bereich der Teilstücke 37, 38 sind Leimpunkte 31 vorgesehen, und zwar in Punktreihen 33, 34. Insgesamt sind jedem Teilstück 37, 38 vorliegend vier Leimpunkte 31 zugeordnet.

Das (mittlere) Teilstück 39 ist mittels Leimstreifen 40 an der Außenumhüllung 11 angebracht. Der Leimstreifen 40 erstreckt sich quer über die Banderole 23. Vorliegend ist der Leimstreifen 40 im Bereich des Aufreißstreifens 19 angeordnet, der - wie der Leimstreifen 40 - zwischen Banderole 23 und Außenumhüllung 11 positioniert ist. Die Banderole 23 ist demnach in diesem Bereich - Teilstück 39 - mit der Außenumhüllung 11 und dem Aufreißstreifen 19 verbunden. Vorzugsweise ist der Leimstreifen 40 breiter als der Aufreißstreifen 19.

Durch die in Öffnungs- bzw. Aufreißrichtung divergierenden, insbesondere keilförmig angeordneten Perforationslinien 35, 36 wird der Verlauf von Reißlinien 41, 42 des aus der Außenumhüllung 11 herausgetrennten Folienstreifens beeinflusst (Fig. 9, unten). Die konvergierenden Ränder des Teilstücks 39 bewirken, dass bei fortgesetzter Aufreißbewegung auch der herausgetrennte Folienstreifen keilförmig ausgebildet ist mit in Aufreißrichtung divergierenden Reißlinien 41, 42. Dies hat Auswirkungen auf die Gestaltung der entstehenden Teilhüllen 21, 22, die an einer Seite (unten) nur noch eine geringe konstruktive Breite aufweisen. Dadurch ist das Abnehmen der Teilhüllen 21, 22 erleichtert. Insgesamt wird die vollständige Beseitigung der Außenumhüllung 11 erleichtert. Das Teilstück 39 bleibt in Verbindung mit dem Aufreißstreifen 19 bzw. dem herausgetrennten Keilstück der Folie. An der Packung 10 - Rückwand 14 - befinden sich trapezförmige Teilstücke 37, 38.

Die Leimstellen 26, 27, 28 oder 31, 32 oder 40 an der Banderole 23 bestehen aufgrund besonderer Herstellungsverfahren und/oder ihrer Funktion aus Hotmelt- oder Kalt-Leim. Des Weiteren kann so vorgegangen werden, dass die Banderole 23 (mit den Leimstellen) auf eine fortlaufende Bahn der Folie übertragen werden, so dass ein hinsichtlich der Banderole und der Leimstellen komplett vorbereiteter Zuschnitt der Außenumhüllung 11 um die Packung 10 herumgefaltet wird. Alternativ kann Leim auf die Banderole aufgebracht werden im Bereich eines Banderolenapparats und danach auf die freie Seite der an der Packung 10 positionierten Banderole 23.

Die in Fig. 10 dargestellte Technik ist besonders geeignet für die Ausführung gemäß Fig. 1 bis Fig. 3. Zuschnitte für die Außenumhüllung 11 werden von einer fortlaufenden (Folien-)Bahn 43 im Bereich einer Zuschnittstation 44 abgetrennt und mit Hilfe eines Faltrevolvers 45 um die Packung 10 herumgefaltet. Die Packungen 10 werden mit ihrer Längserstreckung in Förderrichtung weisend im Bereich der Zuschnittstation 44 durch einen Zuförderer 53 transportiert. Der Zuschnitt der Außenumhüllung 11 wird in einem ersten Faltschritt in Längsrichtung der Packung U-förmig um diese herumgefaltet. Danach werden die Faltungen im Bereich der Seitenflächen 18 und schließlich die Faltung im Bereich einer (rückwärts gerichteten) Bodenfläche gebildet. Die (fertigen) Packungseinheiten 10, 11 gelangen sodann in den Bereich einer Siegelstation 46, in der die Faltungen der Außenumhüllung 11 an dem (seitwärtsgerichteten) Seitenflächen 18 mit Wärme und Druck gesiegelt werden.

Die Bahn 43 wird im Bereich eines ersten Leimaggregats 47 mit Leim versehen, und zwar mit Leimfeldern, die zur Verbindung der Banderolen 23 mit der Bahn 43 dienen. Bei der Ausführung gemäß Fig. 1 bis Fig. 3 werden demnach zwei parallele Leimstreifen 27, 28 durch entsprechend tatkweise Betätigung des Leimaggregats 47 auf die Bahn 43 aufgebracht. Vorzugsweise wird PSA im Hotmelt-Verfahren, also ein dauerhaft klebriger Leim, auf die Bahn 43 übertragen.

In einer nachfolgenden Übergabestation 48 werden Banderolen 23 positionsgenau an die Bahn 43 angelegt bzw. angedrückt, nämlich im Bereich der Leimstreifen 27, 28. Die Banderolen 23 werden durch ein Banderolenaggregat 49 einzeln zugeführt und an die Bahn 43 angelegt durch ein Rollenpaar 50. Einer (oberen) Rolle ist ein Perforationsorgan zugeordnet zum Herstellen der quergerichteten Perforationslinie 29, hier eine Messerwalze 51 mit umlaufendem Perforationsmesser.

Die Bahn 43 durchläuft sodann eine weitere Beleimungsstation mit einem Leimaggregat 52. Dieses ist analog zu dem Leimaggregat 47 ausgebildet und wird so gesteuert, dass Leim auf die Außenseite der Banderolen 23 aufgebracht wird zur Verbindung mit der Packung 10. Bei dem Ausführungsbeispiel gemäß Fig. 1 bis Fig. 3 handelt es sich um die Leimstreifen 26. Die Leimstellen an der freien Seite der Banderolen 23 können ebenfalls aus PSA-Leim bestehen oder alternativ aus konventionellem Hotmelt.

Die Bahn 43 mit den Banderolen 23 gelangt sodann in den Bereich einer Übertragungsstation 59, in der ein Aufreißstreifen 19 als fortlaufender Streifen - von einer Bobine kommend - auf die Bahn 43 aufgebracht und mittels Leim durchgehend mit dieser verbunden wird. Im Bereich der Banderolen 23 wird der Aufreißstreifen 19 mit der freien (nach oben gerichteten) Seite der Banderole 23 verbunden, und zwar in einer Position zwischen den Leimstellen 26 einerseits und den Leimstellen 27, 28 andererseits. Der Aufreißstreifen 19 wird vorliegend mittig auf die Bahn 43 aufgelegt.

Eine weitere, besondere Alternative besteht darin, Leim zur Verbindung der Banderole 23 mit der Packung 10 auf diese aufzubringen und danach die Verbindung herzustellen. Die Packungen 10 werden bei der Zuführung zur Zuschnittstation 44 mit Leim versehen (im Bereich der anzubringenden Banderole 23) und sodann im Bereich der Zuschnittstation 44 mit der Außenumhüllung 11 versehen. Der Leim, vorzugsweise Leimpunkte aus Kaltleim, wird auf die nach oben gerichtete, frei (Rück-)Wand 14 der Packung aufgebracht. Zu diesem Zweck ist ein Beleimungsorgan 55, vorzugsweise mit Leimdüsen, oberhalb der (horizontalen) Bewegungsbahn der Packungen 10 angeordnet.

Die in der beschriebenen Weise vorbereitete Bahn 43 gelangt in den Bereich der Zuschnittstation 44. Dort werden Zuschnitte für die Außenumhüllung 11 von der Bahn 43 abgetrennt und in einem grundsätzlich bekannten Faltprozess um die Packungen 10 herumgefaltet. Sofern Leimstellen zum Einsatz kommen, die aus mittels Wärme reaktivierbarem Hotmelt bestehen, kann diese Wärmezufuhr im Bereich einer Schrumpfstation 57 erfolgen zur Behandlung von Packungen 10 mit Außenumhüllung 11 aus schrumpfbarer Folie.

Die Technologie gemäß Fig. 11 ist besonders geeignet für Packungen mit in Längsrichtung einer (langgestreckten) Banderole verlaufenden Beleimungen, vorliegend also für die Verarbeitung von Banderolen 23 mit Leimpunkten 31, 32 in Punktreihen 33, 34.

Die auch bei diesem Ausführungsbeispiel von Bobinen abgezogene (Folien-)Bahn 43 wird zunächst fortlaufend mit dem Aufreißstreifen 19 versehen (durch Kleben im Bereich der Übertragungsstation 58). Die demnach in herkömmlicher Weise vorbereitete Bahn 43 (mit mittig verlaufenden Aufreißstreifen 19) wird der Zuschnittstation 44 zugeführt zur Herstellung der Zuschnitte für die Außenumhüllung 11 durch Abtrennen von der Bahn 43.

Die Banderole 23 wird bei dieser Technik (beleimt) der Packung 10 zugeführt, mit dieser verbunden und an der freien Seite mit den erforderlichen Leimstellen versehen. Die Packungen 10 werden auf dem Zuförderer 53, einem Gurtförderer mit Anschlägen für jede Packung 10, an einem oberhalb des Zuförderers 53 positionierten Banderolenapparat 54 vorbeibewegt und eine Banderole 23 auf jede Packung 10 aufgelegt. Die Banderole 23 ist an der der Packung 10 zugekehrten Seite mit Leim versehen und wird mittels Andrückorgan (Gurt) fixiert. Im Banderolenapparat 54 wird jede Banderole 23 mit der quergerichteten Perforationslinie 29 versehen. Weiterhin wird durch ein Beleimungsorgan 55 Leim auf die freie Seite der Banderole 23 aufgetragen. Vorliegend werden durch Leimdüsen auf die mit der Längserstreckung in Förderrichtung weisende Banderole 23 Leimpunkte 31, 32 - insbesondere Kaltleim - in Punktreihen 33, 34 aufgetragen. Es handelt sich dabei um diejenigen Leimstellen, mit denen die Banderole 23 an der Packung 10 (Rückwand 14) fixiert wird. Vorzugsweise ist der Banderolenapparat 54 entsprechend Darstellung und Beschreibung in WO 2007/087885 A1 ausgebildet, jedoch mit der Maßgabe, dass die Banderole 23 (etwa) mittig auf die Packung 10 aufgebracht wird.

Da im Bereich des Banderolenapparats 54 die Banderolen 23 mit der Längserstreckung in Förderrichtung weisen, sind die rechteckigen bzw. quaderförmigen Packungen 10 auf dem Zuförderer 53 entsprechend quer zur Förderrichtung orientiert, so dass die Banderole 23 in der gezeigten Stellung (Längserstreckung quer auf der Rückwand 14) positioniert werden kann. Die Rückwand 14 ist dabei nach oben gerichtet.

Im Anschluss an den Banderolenapparat 54 wird die Packung 10 in einer (nicht näher dargestellten) Drehstation 58 in horizontaler Ebene um 90° gedreht. Die Packung 10 ist dann so positioniert, dass sie mit der Längserstreckung in Förderrichtung weist, wobei die Frontseite 16 in Bewegungsrichtung vorn liegt. Dadurch wird die beschriebene Stellung der Außenumhüllung 11 mit den Faltungen ermöglicht.

Vor dem Einschub der Packungen 10 in den Faltrevolver 45 bzw. vor dem Anlegen der Außenumhüllung 11 wird Leim auf die freie Seite der Banderole 23 (an der Packung 10) aufgebracht. Zu diesem Zweck ist im Bereich des Zuförderers 53 bzw. vor der Zuschnittstation 44 oberhalb der Bewegungsbahn der Packungen 10 (nach der Drehung derselben) ein weiteres Beleimungsorgan 56 positioniert. Durch dieses wird Leim (Leimpunkte) auf die Banderole 23 aufgebracht zur Verbindung mit der Außenumhüllung 11. Bei dem Ausführungsbeispiel der Fig. 4 bis Fig. 6 werden demnach die Leimpunkte 32 durch Düsen des Beleimungsorgans 56 aufgebracht, insbesondere zwei Leimpunkte 32. Diese bestehen vorzugsweise aus Hotmelt.

Die Packungseinheiten 10/11 werden im Anschluss an den Faltrevolver 45 fertiggefaltet und einer Siegelstation 46 zum Siegeln der Faltungen an den Seitenflächen 18 zugeführt. Danach gelangen die Packungen in den Bereich einer Schrumpfstation 57 (zum Beispiel in der Ausführung gemäß EP 1 084 954 B1), in der Wärme übertragen wird, um eine entsprechend ausgebildete Folie der Außenumhüllung 11 einer Schrumpfbehandlung zu unterziehen. Die aufgebrachte Wärme bewirkt auch eine Aktivierung der Leimpunkte 32 und bewirkt so die Verbindung der Banderole 23 mit der Außenumhüllung 11.

Die vorstehend beschriebene Technologie ist auch bei anderen Packungsformen, vorzugsweise bei Hartpackungen, anwendbar, und zwar auch bei einer Anordnung des Aufreißstreifens 19 quer zu den großflächigen Packungsseiten. Auch kann die Banderole 23 in Längsrichtung der Packung angeordnet sein. Weiterhin können andere Leimbilder als dargestellt verwendet werden, wobei jedoch die Leimbilder und die Leimarten der Funktion gerecht werden müssen.

**Bezugszeichenliste:**

| | | | |
|---|---|---|---|
| 10 | Packung | 36 | Perforationslinie |
| 11 | Außenumhüllung | 37 | Teilstück |
| 12 | Schieber | 38 | Teilstück |
| 13 | Hülse | 39 | Teilstück |
| 14 | Rückwand | 40 | Leimstreifen |
| 15 | Lappenverbindung | 41 | Reißlinie |
| 16 | Frontseite | 42 | Reißlinie |
| 17 | Außenlappen | 43 | Bahn |
| 18 | Seitenfläche | 44 | Zuschnittstation |
| 19 | Aufreißstreifen | 45 | Faltrevolver |
| 20 | Grifflasche | 46 | Siegelstation |
| 21 | Teilhülle | 47 | Leimaggregat |
| 22 | Teilhülle | 48 | Übergabestation |
| 23 | Banderole | 49 | Banderolenaggregat |
| 24 | Teilstück | 50 | Rollenpaar |
| 25 | Teilstück | 51 | Messerwalze |
| 26 | Leimstreifen | 52 | Leimaggregat |
| 27 | Leimstreifen | 53 | Zuförderer |
| 28 | Leimstreifen | 54 | Banderolenapparat |
| 29 | Perforationslinie | 55 | Beleimungsorgan |
| 30 | Reststück | 56 | Beleimungsorgan |
| 31 | Leimpunkt | 57 | Schrumpfstation |
| 32 | Leimpunkt | 58 | Drehstation |
| 33 | Punktreihe | 59 | Übertragungsstation |
| 34 | Punktreihe | | |
| 35 | Perforationslinie | | |

## Patentansprüche

1. Zigarettenpackung (10) mit einer Außenumhüllung (11) aus Folie und mit einer zwischen der Packung (10) und der Außenumhüllung (11) angebrachten Banderole (23), die beim Beseitigen der Außenumhüllung (11) unter Mitwirkung eines die Außenumhüllung (11) durchtrennenden, an dieser angebrachten Aufreißstreifens (19) durchtrennbar ist, wobei die Banderole (23) beim Entfernen der Außenumhüllung (11) bzw. beim Betätigen des Aufreißstreifens (19) in der Weise durchtrennt wird, dass mindestens ein Teilstück (24; 37, 38) der Banderole (23) aufgrund einer entsprechenden Verbindung an der Packung (10) haften bleibt, wobei die Banderole (23) mindestens eine Schwächungslinie aufweist, insbesondere Perforationslinie (29; 35, 36), die quer zur Längserstreckung der Banderole (23) gerichtet ist, derart, dass die Banderole (23) durch Betätigen des vorzugsweise an der Innenseite der Banderole (23) verlaufenden Aufreißstreifens (19) bzw. durch Entfernen der Außenumhüllung (11) entlang der Schwächungslinie (29; 35, 36) durchtrennbar ist, wobei mindestens das mit der Packung (10) verbundene Teilstück (24; 37, 38) der Banderole (23) durch die Schwächungslinie begrenzt ist, und wobei die Schwächungslinie (29) neben dem Aufreißstreifen (19) parallel zu diesem angeordnet ist, und zwar auf der dem an der Packung (10) fixierten Teilstück (24) der Banderole (23) zugeordneten Seite des Aufreißstreifens (19), **dadurch gekennzeichnet, dass** die Banderole (23) beim Entfernen der Außenumhüllung (11) bzw. beim Betätigen des Aufreißstreifens (19) in der Weise durchtrennt wird, dass mindestens ein weiteres, anderes Teilstück (25; 39) der Banderole (23) an dem Aufreißstreifen (19) haften bleibt.

2. Packung nach Anspruch 1, **dadurch gekennzeichnet, dass** die langgestreckte, streifenförmige Banderole (23) mit der Längserstreckung quer zum Aufreißstreifen (19) und hinsichtlich der Mitte versetzt zu diesem angeordnet ist, insbesondere derart, dass das mit der Außenumhüllung (11) verbundene Teilstück (25) größer ist als das mit der Packung (10) verbundene Teilstück (24).

3. Packung nach Anspruch 1 oder 2, **dadurch gekennzeichnet, dass** die Banderole (23) mittels Leimfeldern mit der Packung (10) einerseits und der Außenumhüllung (11) andererseits verbunden ist, wobei die Leimfelder als Leimstreifen (26, 27; 40) im Wesentlichen quer zur Längserstreckung der Banderole (23) oder als Leimpunkte (31, 32), vorzugsweise in Punktreihen (33, 34) in Längsrichtung der Banderole (23) derart angeordnet sind, dass der Aufreißstreifen (19) zwischen Leimfeldern (26, 27; 31, 32; 40) verläuft, die eine Verbindung mit der Packung (10) einerseits und mit der Außenumhüllung (11) andererseits bewirken.

4. Packung nach Anspruch 1 oder einem der weiteren Ansprüche, **dadurch gekennzeichnet, dass** die Banderole (23) ausschließlich durch Beseitigen der Außenumhüllung (11) nach dem Betätigen des Aufreißstreifens (19) teilweise abtrennbar ist, wobei die Banderole (23) einerseits durch Leim bzw. Leimpunkte (31, 32) mit der Packung (10) und andererseits versetzt zu einer Schwächungslinie (29) mit der Außenumhüllung (11) und der Aufreißstreifen (19) mit der Außenumhüllung (11) verbunden ist.

5. Packung nach Anspruch 1 oder einem der weiteren Ansprüche, **dadurch gekennzeichnet, dass** durch die Form bzw. durch den Verlauf der Schwächungslinie (29; 35, 36) der Banderole (23) Reißlinien (41, 42) der Außenumhüllung (11) beim Betätigen des Aufreißstreifens (19) beeinflussbar sind, wobei insbesondere zwei in Richtung des Aufreißvorgangs divergierende Schwächungslinien (35, 36) jeweils zu beiden Seiten des Aufreißstreifens (19) positioniert sind, derart, dass ein im Wesentlichen keilförmiges Teilstück (39) aus der Banderole (23) heraustrennbar und der durch den Aufreißstreifen (19) entfernbare, mit diesem verbundene Teil der Außenumhüllung (11) ebenfalls mit in Trennrichtung divergierenden Rändern bzw. Reißlinien (41, 42) ausgebildet ist.

6. Packung nach Anspruch 1 oder einem der weiteren Ansprüche, **dadurch gekennzeichnet, dass** mindestens ein Leimfeld, insbesondere ein Leimstreifen (40), entlang dem Aufreißstreifen (19) an der Banderole (23) angebracht ist, wobei der Leimstreifen (40) breiter ist als der Aufreißstreifen (19) und mit dem abzutrennenden Teilstück (39) der Banderole (23) verbunden ist.

7. Packung nach Anspruch 1 oder einem der weiteren Ansprüche, **dadurch gekennzeichnet, dass** die Banderole (23) an einer Rückwand (14) der Packung (10) angeordnet ist, mit der Längserstreckung quer zur Längsausrichtung der Packung (10), vorzugsweise an einer Rückwand (14) einer Hülse (13) einer Packung (10) des Typs Schieber und Hülse und dass bei einer quaderförmigen Packung der Aufreißstreifen (19) vorzugsweise etwa in einer gedachten mittleren Längsmittelebene angeordnet ist, wobei ein Griffende des Aufreißstreifens (19) mit Grifflasche (20) vorzugsweise an einer rückseitigen Packungskante zwischen Rückwand (14) und Bodenwand angeordnet ist.

8. Verfahren zum Herstellen von Packungen (10), die die Merkmale des Anspruchs 1 aufweisen, **gekennzeichnet durch** folgende Merkmale:
a) eine fortlaufende Bahn (43) aus Folie wird im Bereich einer ersten Leimstation durch ein Leimaggregat (47) mit Leimfeldern, insbesondere Leimstreifen (27, 28) zum Fixieren der Banderole (23) versehen,
b) in einer nachfolgenden Übergabestation (48) werden mit einer Schwächungslinie (29; 35, 36) versehene Banderolen (23) im Bereich der Leimfelder an die Bahn (43) angelegt, insbesondere mit der Längsorientierung quer zur Bahn (43),
c) in einer nachfolgenden weiteren Leimstation werden durch ein Leimaggregat (52) Leimfelder auf die freie Seite der Banderole (23) aufgetragen, insbesondere Leimstreifen (26),
d) in einer nachfolgenden Übertragungsstation (58) wird ein fortlaufender Materialstreifen als Aufreißstreifen (19) an die freie, insbesondere nach oben weisende Seite der Bahn (43) vorzugsweise mittig angelegt und durch Klebung mit dieser verbunden,
e) der Aufreißstreifen (19) wird an der Außenseite der Banderole (23) zwischen den an unterschiedlichen Seiten angeordneten Leimfeldern (26) einerseits und Leimfeldern (27, 28) andererseits mit der Banderole (23) verbunden,
f) von der Bahn (43) werden Zuschnitte für die Außenumhüllung (11) abgetrennt und jeweils um eine Packung (10) herumgefaltet, wobei an der freien Seite der Banderole (23) angeordnete Leimfelder (27, 28) mit der Packung (10) verbunden werden, gegebenenfalls durch Zuführung von Wärme zu den aus Hotmelt bestehenden Leimfeldern.

9. Verfahren zum Herstellen von Packungen (10), die die Merkmale des Anspruchs 1 aufweisen, **gekennzeichnet durch** folgende Merkmale:
a) eine fortlaufende Bahn (43) aus Folie wird im Bereich einer ersten Leimstation durch ein Leimaggregat (47) mit Leimfeldern, insbesondere Leimstreifen (27, 28) zum Fixieren der Banderole (23) versehen,
b) in einer nachfolgenden Übergabestation (48) werden mit einer Schwächungslinie (29; 35, 36) versehene Banderolen (23) im Bereich der Leimfelder an die Bahn (43) angelegt, insbesondere mit der Längsorientierung quer zur Bahn (43),
c) in einer nachfolgenden Übertragungsstation (58) wird ein fortlaufender Materialstreifen als Aufreißstreifen (19) an die freie, insbesondere nach oben weisende Seite der Bahn (43) vorzugsweise mittig angelegt und durch Klebung mit dieser verbunden,
d) der Aufreißstreifen (19) wird an der Außenseite der Banderole (23) zwischen den an unterschiedlichen Seiten angeordneten Leimfeldern (26) einerseits und Leimfeldern (27, 28) andererseits mit der Banderole (23) verbunden,
e) von der Bahn (43) werden Zuschnitte für die Außenumhüllung (11) abgetrennt und jeweils um eine Packung (10) herumgefaltet, wobei an der freien Seite der Banderole (23) angeordnete Leimfelder (27, 28) mit der Packung (10) verbunden werden, gegebenenfalls durch Zuführung von Wärme zu den aus Hotmelt bestehenden Leimfeldern,
f) die zum Anbringen der Außenumhüllung (11) zugeführten Packungen (10) werden während der Zuführung an der freien Wand, insbesondere nach oben gerichteten Rückwand (14), mit Leimfeldern (31) versehen, insbesondere aus Kaltleim, zur Verbindung der Banderole (23) mit der Packung (10) während des Anbringens der Außenumhüllung (11).

10. Verfahren zum Herstellen von Packungen (10), die die Merkmale des Anspruchs 1 aufweisen, **gekennzeichnet durch** folgende Merkmale:
a) eine fortlaufende Bahn (43) aus Folie wird im Bereich einer Übertragungsstation (59) mit einem fortlaufenden Materialstreifen als Aufreißstreifen versehen, der an die freie Seite der Bahn (43) vorzugsweise mittig angelegt und durch Klebung mit dieser verbunden wird,
b) die mit dem Aufreißstreifen (19) bestückte Bahn (43) wird einer Zuschnittstation (44) zum Herstellen von Zuschnitten für die Außenumhüllung (11) zugeführt,
c) Packungen (10) werden durch einen Zuförderer (53) der Zuschnittstation (44) zugeführt, wobei oberhalb des Zuförderers (53) ein Banderolenapparat (54) angeordnet ist zur Zuführung von Banderolen zur Oberseite der Packungen (10) auf dem Zuförderer (53),
d) die Banderolen (23) werden im Bereich des Banderolenapparats (54) mit ihrer Längserstreckung in Förderrichtung weisend transportiert, mit Schwächungslinien (29) und mittels Beleimungsorgan (55) mit Leimfeldern (31) versehen, insbesondere aus Kaltleim,
e) von der Bahn (43) werden Zuschnitte für die Außenumhüllung (11) abgetrennt und jeweils um eine Packung (10) herumgefaltet und mit den Leimfeldern (31) an der freien Seite der Banderole (23) verbunden.

11. Verfahren nach Anspruch 8 oder Anspruch 9 oder Anspruch 10, **gekennzeichnet durch** folgende Merkmale:
a) quaderförmige Packungen (10) werden mit ihrer Längserstreckung in Förderrichtung weisend und mit einer vornliegenden Frontseite (16) durch eine Zuschnittstation (44) hindurchtransportiert,
b) im Bereich der Zuschnittstation (44) wird der Zuschnitt der Außenumhüllung (11), ausgehend von der Frontseite (16) der Packung (10), in Längsrichtung U-förmig an die Packung (10) angelegt, wobei Faltungen der Außenumseite (11) im Bereich einer der Frontseite (16) gegenüberliegenden Bodenwand gebildet werden, derart, dass eine Grifflasche (20) des Aufreißstreifens (19) im Bereich der Bodenwand liegt,
c) die quaderförmigen Packungen (10) werden im Bereich eines Banderolenapparats (54) mit ihrer Längserstreckung in Querrichtung weisend transportiert zum Auflegen einer mit der Längserstreckung in Förderrichtung orientierten Banderole (23),
d) nach dem Auflegen der Banderole (23) auf die Packung (10) wird diese in einer Drehstation (58) um 90° gedreht, derart, dass die Packungen (10) mit Längserstreckung in Förderrichtung weisend in den Bereich der Zuschnittstation (44) gefördert werden.

12. Verfahren nach Anspruch 8 oder Anspruch 9 oder Anspruch 10, **dadurch gekennzeichnet, dass** ausgewählte Leimfelder, insbesondere an der Bahn (43) angebrachte Leimfelder (27, 28) zum Fixieren der Banderole (23), aus Leim, insbesondere aus Hotmeltleim, mit dauerhaft klebender Eigenschaft ausgebildet sind und dass Leimstellen bzw. Leimverbindungen zwischen Banderole und Packung (10) einerseits und/oder Außenumhüllung (11) andererseits aus Hotmelt-Leim im Bereich einer an die Zuschnittstation (44) bzw. an eine nachfolgende Siegelstation (46) anschließende Schrumpfstation (49) durch Zuführung von Wärme aktiviert und so die Verbindung hergestellt wird.

## Claims

1. Cigarette pack (10) having an outer wrapper (11) made of sheet material and having a label (23) which is positioned between the pack (10) and the outer wrapper (11) and, upon removal of the outer wrapper (11), can be severed in interaction with a tear-open strip (19), which severs the outer wrapper (11) and is positioned on the same, wherein the label (23), upon removal of the outer wrapper (11) and/or upon actuation of the tear-open strip (19), is severed such that at least one piece (24; 37, 38) of the label (23), on account of a corresponding connection, remains fixed to the pack, wherein the label (23), has at least one weakening line, in particular perforation line (29; 35, 36), which is directed transversely to the longitudinal extent of the label (23) such that the label (23) can be severed along the weakening line (29; 35, 36) by actuation of the tear-open strip (19), which runs preferably on the inside of the label (23) or by removal of the outer wrapper (11), wherein at least the piece (24; 37, 38) of the label (23), this piece being connected to the pack (10), is bounded by the weakening line, and wherein the weakening line (29) is arranged alongside the tear-open strip (19), parallel to the same, and to be precise on that side of the tear-open strip (19) which is assigned to the piece (24) of the label (23), which is fixed to the pack (10), **characterized in that** the label (23), upon removal of the outer wrapper (11) and/or upon actuation of the tear-open strip (19), is severed such that at least one further, different piece (25; 39) of the label (23) remains fixed to the tear-open strip (19).

2. Pack according to Claim 1, **characterized in that** the elongate, strip-like label (23) has its longitudinal extent arranged transversely to the tear-open strip (19), and has its centre offset in relation to the latter, in particular such that the piece (25), which is connected to the outer wrapper (11), is larger than the piece (24), which is connected to the pack (10).

3. Pack according to Claim 1 or 2, **characterized in that** the label (23) is connected to the pack (10), on the one hand, and the outer wrapper (11), on the other hand, by means of regions of glue, wherein the regions of glue are arranged as strips (26, 27; 40) of glue in a direction essentially transverse to the longitudinal extent of the label (23) or of spots (31, 32) of glue, preferably in rows (33, 34) of spots in a longitudinal direction of the label (23) such that the tear-open strip (19) runs between regions of glue (26, 27; 32, 32; 40) which provide a connection to the pack (10), on the one hand, and to the outer wrapper (11), on the other hand.

4. Pack according to Claim 1 or one of the further claims, **characterized in that** the label (23) can be severed in part exclusively by removal of the outer wrapper (11) - following actuation of the tear-open strip (19) - wherein the label (23) is connected by glue or spots (31, 32) of glue to the pack (10), on the one hand, and, on the other hand - in a manner offset in relation to a weakening line (29) - to the outer wrapper (11), and the tear-open strip (19) is connected to the outer wrapper (11).

5. Pack according to Claim 1 or one of the further claims, **characterized in that** the shape of, or the course taken by, the weakening line (29; 35, 36) of the label (23) makes it possible to influence tearing lines (41, 42) of the outer wrapper (11) upon actuation of the tear-open strip (19), wherein in particular two weakening lines (35, 36), which diverge in the direction of the tear-open operation, are each positioned on either side of the tear-open strip (19) such that an essentially wedge-shaped piece (39) can be severed from the label (23) and that part of the outer wrapper (11) which can be removed by the tear-open strip (19), and is connected thereto, is formed likewise with peripheries or tearing lines (41, 42) which diverge in the severing direction.

6. Pack according to Claim 1 or one of the further claims, **characterized in that** at least one region of glue, in particular one strip (40) of glue, is applied to the label (23) along the tear-open strip (19), wherein the strip (40) of glue is wider than the tear-open strip (19) and is connected to the severable piece (39) of the label (23).

7. Pack according to Claim 1 or one of the further claims, **characterized in that** the label (23) is arranged on a rear wall (14) of the pack (10), with the longitudinal extent in the direction transverse to the longitudinal orientation of the pack (10), preferably on a rear wall (14) of a shell (13) of a pack (10) of the slide-and-shell type, and **in that**, in the case of a cuboidal pack, the tear-open strip (19) is preferably arranged approximately in an imaginary central longitudinal centre plane, wherein a grip end of the tear-open strip (19) with grip tab (20) is arranged preferably on a rear pack edge between the rear wall (14) and base wall.

8. Method of producing packs (10) having the features of Claim 1, **characterized by** the following features:
a) a continuous web (43) of sheet material is provided, in the region of a first glue station, by way of a glue subassembly (47), with regions of glue, in particular strips (27, 28) of glue, for fixing the label (23),
b) in a subsequent transfer station (48), labels (23), which are provided with a weakening line (29; 35, 36), are placed on the web (43) in the region of the regions of glue, in particular with the longitudinal extent oriented transversely to the web (43),
c) in a subsequent, further glue station, a glue subassembly (52) applies regions of glue, in particular strips (26) of glue, to the free side of the label (23),
d) in a subsequent transfer station (58), a continuous material strip is placed, as a tear-open strip (19), preferably centrally on the free, in particular upwardly oriented side of the web (43) and is connected thereto by adhesive bonding,
e) the tear-open strip (19) is connected to the label (23), on the outside of the label (23), between the regions (26) of glue, on the one hand, and regions (27, 28) of glue, on the other hand, these regions of glue being arranged on different sides,
f) blanks for the outer wrapper (11) are severed from the web (43) and folded around a pack (10) in each case, wherein regions (27, 28) of glue, which are arranged on the free side of the label (23), are connected to the pack (10), if appropriate by heat being supplied to the regions of glue, which consist of hot-melt adhesive.

9. Method of producing packs (10) having the features of Claim 1, **characterized by** the following features:
a) a continuous web (43) of sheet material is provided, in the region of a first glue station, by way of a glue subassembly (47), with regions of glue, in particular strips (27, 28) of glue, for fixing the label (23),
b) in a subsequent transfer station (48), labels (23), which are provided with a weakening line (29; 35, 36), are placed on the web (43) in the region of the regions of glue, in particular with the longitudinal extent oriented transversely to the web (43),
c) in a subsequent transfer station (58), a continuous material strip is placed, as a tear-open strip (19), preferably centrally on the free, in particular upwardly oriented side of the web (43) and is connected thereto by adhesive bonding,
d) the tear-open strip (19) is connected to the label (23), on the outside of the label (23), between the regions (26) of glue, on the one hand, and regions (27, 28) of glue, on the other hand, these regions of glue being arranged on different sides,
e) blanks for the outer wrapper (11) are severed from the web (43) and folded around a pack (10) in each case, wherein regions (27, 28) of glue, which are arranged on the free side of the label (23), are connected to the pack (10), if appropriate by heat being supplied to the regions of glue, which consist of hot-melt adhesive,
f) the packs (10) supplied in order for the outer wrapper (11) to be placed in position, during the supply operation, are provided, on the free wall, in particular upwardly directed rear wall (14), with regions (31) of glue, in particular of cold-setting glue, for connecting the label (23) to the pack (10) while the outer wrapper (11) is being placed in position.

10. Method of producing packs (10) having the features of Claim 1, **characterized by** the following features:
a) a continuous web (43) of sheet material is provided, in the region of a transfer station (59), with a continuous material strip, as a tear-open strip, which is placed preferably centrally on the free side of the web (43) and connected thereto by adhesive bonding,
b) the web (43) provided with the tear-open strip (19) is supplied to a blank station (44) for producing blanks for the outer wrapper (11),
c) packs (10) are supplied to the blank station (44) by a supply conveyor (53), wherein a label apparatus (54) is arranged above the supply conveyor (53) in order to supply labels to the upper side of the packs (10) on the supply conveyor (53),
d) the labels (23) are transported in the region of the label apparatus (54) with their longitudinal extent oriented in the conveying direction and are provided with weakening lines (29) and, by means of a gluing mechanism (55), with regions (31) of glue, in particular of cold-setting glue,
e) blanks for the outer wrapper (11) are severed from the web (43) and folded around a respective pack (10) and connected to the regions (31) of glue on the free side of the label (23).

11. Method according to Claim 8 or Claim 9 or Claim 10, **characterized by** the following features:
a) cuboidal packs (10) are transported through a blank station (44) with their longitudinal extent oriented in the conveying direction, and with a front side (16) located in front,
b) in the region of the blank station (44) the blank of the outer wrapper (11), starting from the front side (16) of the pack (10), is placed in position on the pack (10) in a U-shaped manner in the longitudinal direction, wherein folds of the outer wrapper (11) are formed in the region of a base wall, which is located opposite the front side (16), such that a grip tab (20) of the tear-open strip (19) is located in the region of the base wall,
c) the cuboidal packs (10) are transported in the region of a label apparatus (54) with their longitudinal extent oriented in the transverse direction in order for a label (23) oriented with the longitudinal extent in the conveying direction to be placed in position,
d) once the label (23) has been placed in position on the pack (10), the latter is rotated through 90° in a rotary station (58) such that the packs (10) are conveyed into the region of the blank station (44) with their longitudinal extent oriented in the conveying direction.

12. Method according to Claim 8 or Claim 9 or Claim 10, **characterized in that** selected regions of glue, in particular regions (27, 28) of glue applied to the web (43) in order to fix the label (23), are formed from glue, in particular from hot-melt glue, with permanently adhering properties and **in that** areas of hot-melt glue, or hot-melt-glue connections, between the label and pack (10), on the one hand, and/or outer wrapper (11), on the other hand, are activated by the supply of heat, and the connection is thus made, in the region of a shrink-wrapping station (49) following the blank station (44) and/or a subsequent sealing station (46).

## Revendications

1. Paquet de cigarettes (10) comprenant une enveloppe extérieure (11) en feuille et une banderole (23) montée entre le paquet (10) et l'enveloppe extérieure (11), qui peut être sectionnée lors de l'enlèvement de l'enveloppe extérieure (11) par l'action conjointe d'un ruban de déchirure (19) sectionnant l'enveloppe extérieure (11), monté sur celle-ci, la banderole (23), lors de l'enlèvement de l'enveloppe extérieure (11) ou lors de l'actionnement du ruban de déchirure (19), étant sectionnée de telle sorte qu'au moins une pièce partielle (24 ; 37, 38) de la banderole (23) reste en adhérence contre le paquet (10) du fait d'un assemblage correspondant, la banderole (23) présentant au moins une ligne d'affaiblissement, en particulier une ligne de perforations (29 ; 35, 36) qui est orientée transversalement à l'étendue longitudinale de la banderole (23), de telle sorte que la banderole (23) puisse être sectionnée le long de la ligne d'affaiblissement (29 ; 35, 36) par actionnement du ruban de déchirure (19) s'étendant de préférence contre le côté intérieur de la banderole (23) ou par enlèvement de l'enveloppe extérieure (11), au moins la pièce partielle (24 ; 37, 38) de la banderole (23) assemblée au paquet (10) étant limitée par la ligne d'affaiblissement, et la ligne d'affaiblissement (29) étant disposée à côté du ruban de déchirure (19) parallèlement à celui-ci, à savoir sur le côté du ruban de déchirure (19) associé à la pièce partielle (24) de la banderole (23) fixée au paquet (10), **caractérisé en ce que** la banderole (23) est sectionnée lors de l'enlèvement de l'enveloppe extérieure (11) ou lors de l'actionnement du ruban de déchirure (19) de telle sorte qu'au moins une autre pièce partielle supplémentaire (25 ; 39) de la banderole (23) reste en adhérence contre le ruban de déchirure (19).

2. Paquet selon la revendication 1, **caractérisé en ce que** la banderole allongée en forme de ruban (23) est disposée avec son étendue longitudinale transversalement au ruban de déchirure (19) et de manière décalée par rapport à celui-ci par rapport au centre, en particulier de telle sorte que la pièce partielle (25) assemblée à l'enveloppe extérieure (11) soit plus grande que la pièce partielle (24) assemblée au paquet (10).

3. Paquet selon la revendication 1 ou 2, **caractérisé en ce que** la banderole (23) est assemblée avec des champs de colle au paquet (10) d'une part et à l'enveloppe extérieure (11) d'autre part, les champs de colle étant disposés sous forme de rubans de colle (26, 27 ; 40) essentiellement transversalement à l'étendue longitudinale de la banderole (23) ou sous forme de points de colle (31, 32), de préférence en rangées de points (33, 34) dans la direction longitudinale de la banderole (23) de telle sorte que le ruban de déchirure (19) s'étende entre des champs de colle (26, 27 ; 31, 32 ; 40) qui assurent un assemblage au paquet (10) d'une part et à l'enveloppe extérieure (11) d'autre part.

4. Paquet selon la revendication 1 ou selon l'une quelconque des autres revendications, **caractérisé en ce que** la banderole (23) peut être sectionnée en partie exclusivement par enlèvement de l'enveloppe extérieure (11) après l'actionnement du ruban de déchirure (19), la banderole (23) étant assemblée par de la colle ou des points de colle (31, 32) d'une part au paquet (10) et d'autre part de manière décalée par rapport à une ligne d'affaiblissement (29) à l'enveloppe extérieure (11) et le ruban de déchirure (19) étant assemblé à l'enveloppe extérieure (11).

5. Paquet selon la revendication 1 ou selon l'une quelconque des autres revendications, **caractérisé en ce que** des lignes de déchirure (41, 42) de l'enveloppe extérieure (11) peuvent être influencées lors de l'actionnement du ruban de déchirure (19) par la forme ou par l'étendue de la ligne d'affaiblissement (29 ; 35, 36) de la banderole (23), notamment deux lignes d'affaiblissement (35, 36) divergeant dans la direction de l'opération de déchirure étant à chaque fois positionnées des deux côtés du ruban de déchirure (19), de telle sorte qu'une pièce partielle essentiellement en forme de coin (39) puisse être séparée de la banderole (23) et que la partie de l'enveloppe extérieure (11) pouvant être enlevée par le ruban de déchirure (19), assemblée à celui-ci, soit également réalisée avec des bords ou des lignes de déchirure (41, 42) divergeant dans la direction de séparation.

6. Paquet selon la revendication 1 ou selon l'une quelconque des autres revendications, **caractérisé en ce qu'**au moins un champ de colle, en particulier un ruban de colle (40), est appliqué le long du ruban de déchirure (19) contre la banderole (23), le ruban de colle (40) étant plus large que le ruban de déchirure (19) et étant assemblé à la pièce partielle (39) de la banderole (23) devant être séparée.

7. Paquet selon la revendication 1 ou selon l'une quelconque des autres revendications, **caractérisé en ce que** la banderole (23) est disposée au niveau d'une paroi arrière (14) du paquet (10), avec son étendue longitudinale transversalement à l'orientation longitudinale du paquet (10), de préférence au niveau d'une paroi arrière (14) d'un fourreau (13) d'un paquet (10) du type tiroir et fourreau et **en ce que** dans le cas d'un paquet parallélépipédique, le ruban de déchirure (19) est disposé de préférence approximativement dans un plan médian longitudinal central imaginaire, une extrémité de préhension du ruban de déchirure (19) avec une languette de préhension (20) étant de préférence disposée au niveau d'une arête arrière du paquet entre la paroi arrière (14) et la paroi de fond.

8. Procédé de fabrication de paquets (10) qui présentent les caractéristiques de la revendication 1, **caractérisé par** les caractéristiques suivantes :
a) une bande continue (43) de feuille est pourvue, dans la région d'un premier poste d'encollage, par un groupe d'encollage (47), de champs de colle, en particulier de rubans de colle (27, 28) pour fixer la banderole (23),
b) dans un poste de transfert suivant (48), des banderoles (23) pourvues d'une ligne d'affaiblissement (29 ; 35, 36) sont appliquées dans la région des champs de colle contre la bande (43), en particulier avec une orientation longitudinale transversalement à la bande (43),
c) dans un poste d'encollage supplémentaire suivant, des champs de colle, en particulier des rubans de colle (26), sont appliqués par un groupe d'encollage (52) sur le côté libre de la banderole (23),
d) dans un poste de transfert suivant (58), un ruban de matériau continu en tant que ruban de déchirure (19) est appliquée contre le côté libre, notamment tourné vers le haut, de la bande (43), de préférence centralement, et est assemblée à celui-ci par collage,
e) le ruban de déchirure (19) est assemblé à la banderole (23) au niveau du côté extérieur de la banderole (23) entre les champs de colle (26) disposés sur des côtés différents d'une part et des champs de colle (27, 28) d'autre part,
f) des pièces découpées pour l'enveloppe extérieure (11) sont sectionnées de la bande (43) et sont repliées à chaque fois autour d'un paquet (10), des champs de colle (27, 28) disposés au niveau du côté libre de la banderole (23) étant assemblés au paquet (10), éventuellement par apport de chaleur aux champs de colle se présentant sous forme thermofusible.

9. Procédé de fabrication de paquets (10) qui présentent les caractéristiques de la revendication 1, **caractérisé par** les caractéristiques suivantes :
a) une bande continue (43) de feuille est pourvue, dans la région d'un premier poste d'encollage, par un groupe d'encollage (47), de champs de colle, en particulier de rubans de colle (27, 28) pour fixer la banderole (23),
b) dans un poste de transfert suivant (48), des banderoles (23) pourvues d'une ligne d'affaiblissement (29 ; 35, 36) sont appliquées dans la région des champs de colle contre la bande (43), en particulier avec une orientation longitudinale transversalement à la bande (43),
c) dans un poste d'encollage supplémentaire suivant (58), un ruban de matériau continu en tant que ruban de déchirure (19) est appliqué contre le côté libre, notamment tourné vers le haut, de la bande (43), de préférence centralement, et est assemblé à celui-ci par collage,
d) le ruban de déchirure (19) est assemblé à la banderole (23) au niveau du côté extérieur de la banderole (23) entre les champs de colle (26) disposés sur des côtés différents d'une part et des champs de colle (27, 28) d'autre part,
e) des pièces découpées pour l'enveloppe extérieure (11) sont sectionnées de la bande (43) et sont repliées à chaque fois autour d'un paquet (10), des champs de colle (27, 28) disposés au niveau du côté libre de la banderole (23) étant assemblés au paquet (10), éventuellement par apport de chaleur aux champs de colle se présentant sous forme thermofusible,
f) les paquets (10) acheminés pour le montage de l'enveloppe extérieure (11), pendant l'acheminement, sont pourvus au niveau de la paroi libre, en particulier de la paroi arrière (14) orientée vers le haut, de champs de colle (31), en particulier de colle à froid pour l'assemblage de la banderole (23) au paquet (10) pendant le montage de l'enveloppe extérieure (11).

10. Procédé de fabrication de paquets (10) qui présentent les caractéristiques de la revendication 1, **caractérisé par** les caractéristiques suivantes :
a) une bande continue (43) de feuille est pourvue, dans la région d'un poste de transfert (59), d'un ruban de matériau continu en tant que ruban de déchirure, qui est appliqué contre le côté libre de la bande (43), de préférence centralement, et est assemblé à celui-ci par collage,
b) la bande (43) munie du ruban de déchirure (19) est acheminée à un poste de découpe (44) pour fabriquer des pièces découpées pour l'enveloppe extérieure (11),
c) des paquets (10) sont acheminés par un transporteur (53) au poste de découpe (44), un appareil de banderole (54) étant disposé au-dessus du transporteur (53) pour acheminer des banderoles au côté supérieur des paquets (10) sur le transporteur (53),
d) les banderoles (23) sont transportées dans la région de l'appareil de banderole (54) avec leur étendue longitudinale tournée dans la direction d'avance, sont pourvues de lignes d'affaiblissement (29) et, au moyen d'un organe d'encollage (55), de champs de colle (31), en particulier de colle à froid,
e) des pièces découpées pour l'enveloppe extérieure (11) sont sectionnées de la bande (43) et sont repliées à chaque fois autour d'un paquet (10) et sont assemblées du côté libre de la banderole (23) avec les champs de colle (31) .

11. Procédé selon la revendication 8 ou la revendication 9 ou la revendication 10, **caractérisé par** les caractéristiques suivantes :
a) des paquets parallélépipédiques (10) sont transportés avec leur étendue longitudinale tournée dans la direction d'avance et avec un côté avant (16) situé en avant à travers un poste de découpe (44),
b) dans la région du poste de découpe (44), la pièce découpée de l'enveloppe extérieure (11), à partir du côté avant (16) du paquet (10), est appliquée dans la direction longitudinale en forme de U contre le paquet (10), des plis du côté d'enveloppe extérieure (11) étant formés dans la région d'une paroi de fond opposée au côté avant (16) de telle sorte qu'une languette de préhension (20) du ruban de déchirure (19) soit située dans la région de la paroi de fond,
c) les paquets parallélépipédiques (10) sont transportés dans la région d'un appareil de banderole (54) avec leur étendue longitudinale tournée dans la direction transversale pour l'application d'une banderole (23) orientée avec son étendue longitudinale dans la direction d'avance,
d) après l'application de la banderole (23) sur le paquet (10), celui-ci est tourné dans un poste de rotation (58) de 90° de telle sorte que les paquets (10) soient transportés avec leur étendue longitudinale tournée dans la direction d'avance dans la région du poste de découpe (44) .

12. Procédé selon la revendication 8 ou la revendication 9 ou la revendication 10, **caractérisé en ce que** des champs de colle sélectionnés, en particulier des champs de colle (27, 28) appliqués au niveau de la bande (43) pour fixer la banderole (23), sont réalisés avec de la colle, en particulier de la colle thermofusible, ayant une propriété de collage permanent, et **en ce que** des zones de colle ou des assemblages collés entre la banderole et le paquet (10) d'une part et/ou l'enveloppe extérieure (11) d'autre part, constitués de colle thermofusible, sont activés par apport de chaleur dans la région d'un poste de retrait (49) se raccordant au poste de découpe (44) ou à un poste de scellage subséquent (46), et de ce fait l'assemblage est créé.
